# EUROPÄISCHE PATENTSCHRIFT

(11) **EP 4 261 413 B1**
(45) Veröffentlichungstag und Bekanntmachung des Hinweises auf die Patenterteilung: **07.05.2025**
(21) Anmeldenummer: 23164766.0
(22) Anmeldetag: 28.03.2023
(51) Int. Cl.: F04B 51/00, F04B 1/34, F04B 49/06

(54) **VORRICHTUNG UND VERFAHREN ZUM ERMITTELN EINES ZUSTANDES, INSBESONDERE EINES VERSCHLEISSZUSTANDES, EINER VERDRÄNGEREINHEIT**
DEVICE AND METHOD FOR DETERMINING A STATE, IN PARTICULAR A WEAR STATE, OF A DISPLACEMENT UNIT
DISPOSITIF ET PROCÉDÉ DE DÉTERMINATION D'UN ÉTAT, EN PARTICULIER D'UN ÉTAT D'USURE, D'UNE UNITÉ DE DÉPLACEMENT

(30) Priorität: 16.04.2022 DE 102022001315
(43) Veröffentlichungstag der Anmeldung: 18.10.2023
(73) Patentinhaber: Hydac Fluidtechnik GmbH, 66280 Sulzbach/Saar (DE)
(72) Erfinder: Dohmen, Tobias, 66822 Lebach (DE)
(74) Vertreter: Bartels und Partner, Patentanwälte

(56) Entgegenhaltungen:
- DE-A1- 102011 075 870
- DE-A1- 102015 206 403
- DE-A1- 102019 117 820
- DE-A1- 102020 112 660
- DE-B3- 102020 127 285

## Beschreibung

Die Erfindung betrifft eine Vorrichtung und ein Verfahren zum Ermitteln eines Zustandes in Form eines Verschleißzustandes einer Verdrängereinheit.

Aus EP 1 960 666 B1 ist eine Vorrichtung und ein Verfahren zur Zustandsüberwachung bei Axialkolbenmaschinen bekannt. Die Vorrichtung hat eine Erfassungseinheit, die an und in der Axialkolbenmaschine angebrachte Sensoren zur Erfassung von Betriebsdaten, insbesondere einem Druck in einer Hochdruckleitung der Axialkolbenmaschine, und zur Erfassung von Überwachungsdaten aufweist. Die Betriebsdaten und die Überwachungsdaten werden jeweils mittels einer mit der Erfassungseinheit verbundenen Auswerteeinrichtung im Zeit- bzw. im Zeit- und Frequenzbereich analysiert. In einer sich an die Auswerteeinrichtung anschließenden Diagnoseeinheit werden die analysierten Betriebs- und Überwachungsdaten verknüpft und von einer sich wiederum an die Diagnoseeinheit anschließenden Ausgabeeinheit sind in Bezug auf einen Maschinenzustand ein Voralarm, der eine anstehende nächste Wartung kennzeichnet, und ein Hauptalarm auslösbar, der einen für den weiteren Betrieb kritischen Maschinenzustand anzeigt und einen Notschalter betätigen kann.

Durch DE 10 2015 206 403 A1 ist eine Vorrichtung nebst Verfahren zur Leckagemessung für eine hydraulische Anordnung bei einer Verdrängereinheit bekannt, mit
- einer an eine Hochdruckseite der Verdrängereinheit angeschlossenen Fluidleitung,
- zumindest einer mit der Fluidleitung fluidisch verbundenen Fluideinrichtung, die stromaufwärts von sich in der Fluidleitung einen Fluiddruckaufbau ermöglicht,
- jeweils einem Drucksensor, der in der Fluidleitung stromaufwärts vor der jeweiligen Fluideinrichtung eine Systemgröße in Form des Fluiddrucks (*p, p*') erfasst,
- einer Auswerteeinrichtung, die derart eingerichtet ist, dass diese in Abhängigkeit zumindest der einen Systemgröße (*p*, *p'*) den Zustand der Verdrängereinheit ermittelt,
- einer weiteren Fluideinrichtung, welche die Fluidleitung in einen mit der Verdrängereinheit verbundenen Fluidleitungsteil und einen weiteren Fluidleitungsteil unterteilt und welche derart eingerichtet ist, dass diese eine Fluiddruckweitergabe von dem einen Fluidleitungsteil in den weiteren Fluidleitungsteil, insbesondere ab einer vorgebbaren Druckschwelle, zulässt und in die entgegengesetzte Richtung blockiert.

Durch DE 10 2020 112 660 A1 ist ein Verfahren zum Bestimmen eines momentanen Verschleißzustandes einer hydrostatischen Maschine bekannt. Vergleichbare Vorrichtungen und Verfahren ergeben sich auch aus DE 10 2011 075 870 A1, DE 10 2019 170 820 A1 und DE 10 2020 127 285 B3.

Ausgehend von diesem Stand der Technik liegt der Erfindung die Aufgabe zugrunde, eine Vorrichtung zum Ermitteln des Verschleißzustandes einer Verdrängereinheit bereitzustellen, die bei verringertem Aufwand im Hinblick auf die Durchführung der Zustandsermittlung eine genaue Zustandsermittlung zulässt.

Diese Aufgabe wird durch die Merkmale des Anspruchs 1 in seiner Gesamtheit gelöst.

Gemäß Anspruch 1 hat die Vorrichtung eine an eine Hochdruckseite der Verdrängereinheit angeschlossene Fluidleitung; zumindest eine mit der Fluidleitung fluidisch verbundene Fluideinrichtung, die stromaufwärts von sich in der Fluidleitung einen Fluiddruckaufbau ermöglicht; jeweils einen Drucksensor, der in der Fluidleitung stromaufwärts vor der jeweiligen Fluideinrichtung eine Systemgröße in Form des Fluiddrucks erfasst; und eine Auswerteeinrichtung, die derart eingerichtet ist, dass diese in Abhängigkeit zumindest der einen Systemgröße den Zustand, insbesondere den Verschleißzustand, der Verdrängereinheit ermittelt.

Dabei ist zunächst erkannt worden, dass eine jeweilige Verdrängereinheit mit zunehmendem Verschleiß in Relation zu deren Neuzustand zum Erzeugen eines vorgegebenen Fluiddrucks zumindest bereichsweise mit einer höheren Drehzahl anzutreiben ist oder anders formuliert bei vorgegebener Drehzahl zumindest bereichsweise einen geringeren Fluiddruck abgibt. Die dahingehenden Erkenntnisse sind grundlegend für die vorliegende Erfindung, die in Anspruch 1 wiedergegeben ist.

Durch die Merkmale des Anspruchs 1, insbesondere aufgrund der Fluideinrichtung, kann in der Fluidleitung in Abhängigkeit einer entsprechenden Ansteuerung der Verdrängereinheit ein Fluiddruck als eine Systemgröße aufgebaut, gehalten und gegebenenfalls wieder abgebaut werden, wobei in dem dahingehenden Kurvenverlauf des Fluiddrucks eine für den Zustand der jeweiligen Verdrängereinheit signifikante Verlaufsänderung erkennbar ist, die einen charakteristischen Betriebspunkt der Verdrängereinheit kennzeichnet, in dem der theoretische Volumenstrom der Verdrängereinheit ihren volumetrischen Verlusten entspricht, und wobei ein Vergleich von Systemgrößen, insbesondere des Fluiddrucks, im Betriebspunkt oder zumindest eines von diesen abhängigen Parameters, insbesondere der Verdrängereinheit, mit entsprechenden Referenzwerten einen genauen Rückschluss auf den Zustand der Verdrängereinheit zulässt. Die Fluiddruckänderung kann während eines Diagnoselaufes, eines Hochfahrens oder Abschaltens einer Fluideinrichtung in Form der Verbraucheranordnung stattfinden. Die Systemgrößen werden dabei mittels der Auswerteeinrichtung ausschließlich im Zeitbereich verarbeitet, wodurch in Relation zur zumindest teilweisen Verarbeitung im Frequenzbereich eine geringere Rechenleistung der Auswerteeinrichtung und eine geringere Abtastfrequenz der Sensorik bereitgestellt werden kann sowie geringere Datenmengen zu verarbeiten sind. Dadurch kann die Zustandsermittlung mit geringem Aufwand durchgeführt werden. Zudem ist die Vorrichtung außerhalb der Verdrängereinheit vorgesehen, wodurch die Vorrichtung jederzeit mit jedweder Verdrängereinheit kombinierbar ist, beispielsweise nach Verkauf der Verdrängereinheit nachrüstbar ist.

Des Weiteren ist eine weitere Fluideinrichtung vorgesehen, welche die Fluidleitung in einen mit der Verdrängereinheit verbundenen Fluidleitungsteil und einen weiteren Fluidleitungsteil unterteilt und welche derart eingerichtet ist, dass diese eine Fluiddruckweitergabe von dem einen Fluidleitungsteil in den weiteren Fluidleitungsteil, insbesondere ab einer vorgebbaren Druckschwelle, zulässt und in die entgegengesetzte Richtung blockiert.

Ferner ist ein Temperatursensor vorgesehen, der als eine weitere Systemgröße eine in die Ermittlung des Zustandes miteinfließende Temperatur des durch die Verdrängereinheit strömenden Fluids erfasst. Diese Fluidtemperatur kann der Temperatursensor in der Fluidleitung oder in einem Tank erfassen, aus dem die Verdrängereinheit Fluid ansaugt und/oder indem die Verbraucheranordnung Fluid abführt.

Bei einem bevorzugten Ausführungsbeispiel ist die Verdrängereinheit hydrostatisch und/oder drehzahlregelbar ausgebildet. Besonders bevorzugt ist die Verdrängereinheit als Pumpe ausgebildet, vorzugsweise als Konstantpumpe. Das verwendete Fluid kann Hydraulikflüssigkeit sein, insbesondere Hydrauliköl, so dass die Fluidkomponenten der Vorrichtung entsprechend als Hydraulikkomponenten ausgebildet sind.

Die jeweilige Fluideinrichtung in Form einer Fluidsteuereinrichtung kann derart eingerichtet sein, dass der Fluiddruck stromaufwärts in der Fluidleitung zumindest bis zu einem vorgebbaren Druck und/oder durch entsprechende Ansteuerung der jeweiligen Fluideinrichtung aufgebaut wird.

Bei einem weiteren bevorzugten Ausführungsbeispiel ist eine Fluideinrichtung als eine mit einem Nenndruck betreibbare Verbraucheranordnung ausgebildet, die an die Fluidleitung, insbesondere an ein der Verdrängereinheit abgewandtes Ende der Fluidleitung, angeschlossen ist. Die Verbraucheranordnung kann eine ansteuerbare Ventileinrichtung aufweisen, die bei entsprechender Ansteuerung den genannten Druckaufbau ermöglicht und/oder ein auf den Nenndruck eingestelltes Druckbegrenzungsventil aufweisen, das die Verbraucheranordnung gegen einen Druck über dem Nenndruck absichert.

Bei einem weiteren bevorzugten Ausführungsbeispiel ist eine Einrichtung vorgesehen, die eine Antriebsdrehzahl der Verdrängereinheit ermittelt, die als weitere Systemgröße in die Ermittlung des Zustandes mit einfließt. Die Einrichtung kann als Drehzahlsensor ausgebildet sein, der die Drehzahl an der Verdrängereinheit oder an einem die Verdrängereinheit antreibenden Elektromotor erfasst. Dabei können sich die Drehzahl des Elektromotors und der Verdrängereinheit entsprechen.

Bei einem weiteren bevorzugten Ausführungsbeispiel ist ein Hydrospeicher vorgesehen, der an die Fluidleitung, insbesondere den weiteren Fluidleitungsteil, angeschlossen ist zwecks Ausgleichs eines Druckabfalls.

Bei einem weiteren bevorzugten Ausführungsbeispiel wird, vorzugsweise mittels des weiteren Drucksensors, der Nenn- oder Lastdruck der Verbraucheranordnung erfasst, der als Systemgröße in die Ermittlung des Zustandes miteinfließt. Der mittels des weiteren Drucksensors erfasste weitere Fluiddruck kann dem Nenn- oder Lastdruck der Verbraucheranordnung entsprechen.

Bei einem weiteren bevorzugten Ausführungsbeispiel ist eine Einrichtung vorgesehen, die einen Schwenkwinkel der Verdrängereinheit ermittelt, der als weitere Systemgröße in die Ermittlung des Zustandes mit einfließt. Dabei ist die Verdrängereinheit als Verstellpumpe, beispielsweise als Axialkolbenpumpe, ausgebildet.

Gegenstand der Erfindung ist zudem ein Verfahren zum Ermitteln eines Zustandes, insbesondere eines Verschleißzustandes, einer Verdrängereinheit, insbesondere unter Verwendung einer vorstehenden Vorrichtung, mit folgenden Verfahrensschritten: Aufbauen eines Fluiddrucks in einer Fluidleitung stromaufwärts vor zumindest einer mit der Fluidleitung fluidisch verbundenen Fluideinrichtung, wobei die Fluidleitung an die Hochdruckseite der Verdrängereinheit angeschlossen ist; Erfassen einer Systemgröße in Form des jeweiligen Fluiddrucks in der Fluidleitung stromaufwärts vor der jeweiligen Fluideinrichtung; Ermitteln des Zustandes der Verdrängereinheit in Abhängigkeit zumindest der einen Systemgröße, und dass zum Ermitteln des Zustandes der Verdrängereinheit zumindest ein für den Zustand charakteristischer Betriebspunkt der Verdrängereinheit ermittelt wird, indem der theoretische Volumenstrom *Qₜₕ* der Verdrängereinheit ihren volumetrischen Verlusten *Q_{Leck}* entspricht.

Bei einem bevorzugten Ausführungsbeispiel wird der Zustand zudem in Abhängigkeit zumindest einer der folgenden weiteren Systemgrößen ermittelt: einer Antriebsdrehzahl der Verdrängereinheit; eines Schwenkwinkels der Verdrängereinheit; und einer Temperatur des durch die Verdrängereinheit strömenden Fluids.

Bei einem weiteren bevorzugten Ausführungsbeispiel wird die Antriebsdrehzahl der Verdrängereinheit zumindest nach einer der folgenden Möglichkeiten ermittelt: mittels eines Drehzahlsensors erfasst; aus einem einer elektrischen Ansteuerung des Elektromotors zum Antreiben der Verdrängereinheit zuordenbaren Signal abgeleitet; und aus von der Verdrängereinheit abgegebenen Schallsignalen abgeleitet.

Bei einem weiteren bevorzugten Ausführungsbeispiel wird zum Ermitteln des Betriebspunktes zumindest einer der folgenden Änderungsprozesse über eine Zeitspanne durchgeführt: die Antriebsdrehzahl der Verdrängereinheit wird geändert; ein Nenn- oder Lastdruck einer Verbraucheranordnung wird geändert, die an die Fluidleitung, insbesondere an das der Verdrängereinheit abgewandte Ende der Fluidleitung, angeschlossen ist; und ein Schwenkwinkel der Verdrängereinheit wird geändert. Besonders bevorzugt wird die Antriebsdrehzahl, der Nenn- oder Lastdruck und/oder der Schwenkwinkel während des Änderungsprozesses erhöht und/oder abgesenkt, vorzugsweise zunächst erhöht und darauffolgend wieder abgesenkt oder umgekehrt.

Bei einem weiteren bevorzugten Ausführungsbeispiel beträgt der Abtastzeitraum des jeweiligen Kurvenverlaufs des Fluiddrucks oder einem von diesem abhängigen Kurvenverlauf während des Steigerns oder Verringerns der Antriebsdrehzahl der Verdrängereinheit bis zu 3 Sekunden, vorzugsweise ca. 0,5 oder 2,5 Sekunden, und/oder die Abtastrate 100 bis 300 Hertz, vorzugsweise 200 Hertz.

Bei einem weiteren bevorzugten Ausführungsbeispiel wird im Rahmen des Änderungsprozesses die Antriebsdrehzahl der Verdrängereinheit ausgehend von einem positiven Wert in Richtung Null, insbesondere rampenförmig, verringert, währenddessen der Kurvenverlauf zumindest eines jeweiligen Fluiddrucks zunächst im Wesentlichen konstant, insbesondere entsprechend dem Nenndruckwert der Verbraucheranordnung, ist und darauffolgend bei Unterschreiten einer bestimmten Drehzahl beginnt abzufallen, was die signifikante Verlaufsänderung darstellt.

Bei einem weiteren bevorzugten Ausführungsbeispiel wird basierend auf einer zeitlichen Analyse der Änderung zumindest einer Systemgröße im Betriebspunkt oder eines davon abhängigen Parameters, insbesondere der Verdrängereinheit, der zukünftige Zustand, insbesondere Verschleißzustand, und/oder die Restlebensdauer der Verdrängereinheit geschätzt. Entsprechend kann die erfindungsgemäße Vorrichtung und das erfindungsgemäße Verfahren zum Ermitteln des zukünftigen Zustandes, insbesondere Verschleißzustandes, und/oder der Restelebensdauer der Verdrängereinheit dienen.

Bei einem weiteren bevorzugten Ausführungsbeispiel wird unter Verwendung der Antriebsdrehzahl *n_{DAD}* der Verdrängereinheit im Betriebspunkt, des jeweiligen Fluiddrucks *p_{DAD}* im Betriebspunkt und gegebenenfalls des geometrischen Fördervolumens *V_{g}* der Verdrängereinheit, ein Parameter berechnet, insbesondere der Parameter $λ = \frac{{n}_{DAD} ⋅ {V}_{g}}{{p}_{DAD}}$ der Verdrängereinheit. Dabei steht "DAD" für Druck-Abknick-Drehzahl. Weil der Leckagestrom der Verdrängereinheit bei zunehmender Temperatur aufgrund der abnehmenden Viskosität der Hydraulikflüssigkeit zunimmt, ist der Parameter $λ = \frac{{Q}_{Leck}}{Δ {p}_{p}}$ der Verdrängereinheit temperaturabhängig und wird unter Ausführen des Schlussvergleichs in Abhängigkeit derselben Temperatur mit einem Referenz-Parameter *λ* der Verdrängereinheit verglichen.

Im Folgenden wird die für die vorliegende Erfindung grundlegende Formel des volumetrischen Wirkungsgrades *ηᵥₒₗ* [%] näher erläutert: ${η}_{vol} = \frac{{Q}_{eff}}{{Q}_{th}} = \frac{{Q}_{th} - {Q}_{Leck}}{{Q}_{th}} = \frac{{Q}_{th} - λ ⋅ Δ {p}_{P}}{{Q}_{th}}$ Dabei steht
- *Q_{eff}* für den tatsächlichen, also effektiven Volumenstrom der Verdrängereinheit,
- *Qₜₕ* für den berechneten, theoretischen Volumenstrom der Verdrängereinheit,
- *Q_{Leck}* für den internen Leckagestrom der Verdrängereinheit,
- *λ* für den charakteristischen Parameter der Verdrängereinheit, und
- Δ*p_{P}* für die über der Verdrängereinheit abfallende Druckdifferenz, die dem Fluiddruck *p* auf der Hochdruckseite der Verdrängereinheit entspricht, wenn die Verdrängereinheit aus einem Tank ansaugt, in dem Umgebungsdruck herrscht.

In dem genannten charakteristischen Betriebspunkt mit der Antriebsdrehzahl *n_{DAD}* und dem Fluiddruck *p_{DAD}* entspricht der theoretische Volumenstrom *Qₜₕ* der Verdrängereinheit ihrem internen Leckagestrom *Q_{Leck},* so dass der volumetrische Wirkungsgrad *ηᵥₒₗ* der Verdrängereinheit gleich Null ist. Dabei entspricht *Qₜₕ* = *V_{g}* · *n* = *Q_{Leck}* = *λ* · Δ*p_{P}*, wobei *V_{g}* für das geometrische Fördervolumen der Verdrängereinheit und n für die Antriebsdrehzahl der Verdrängereinheit steht.

Im Folgenden wird die erfindungsgemäße Vorrichtung und das erfindungsgemäße Verfahren zum Ermitteln eines Zustandes, insbesondere Verschleißzustandes, einer Verdrängereinheit anhand der Zeichnung näher erläutert.

Dabei zeigen in Prinzipdarstellung
- Fig. 1: teilweise in der Art eines hydraulischen Schaltplans und teilweise in Blockdarstellung die erfindungsgemäße Vorrichtung zum Ermitteln eines Zustandes einer Verdrängereinheit;
- Fig. 2: einen über der Zeit aufgetragenen Drehzahlkurvenverlauf für eine Verdrängereinheit nach Fig. 1;
- Fig. 3: einen über der Zeit aufgetragenen Druckkurvenverlauf auf der Hochdruckseite der Verdrängereinheit nach Fig. 1, der von dem Drehzahlkurvenverlauf nach Fig. 2 abhängig ist;
- Fig. 4: oben einen teilweisen Drehzahlkurvenverlauf gemäß Fig. 2 und unten davon abhängige teilweise Druckkurvenverläufe gemäß Fig. 3 von verschiedene Verschleißzustände aufweisenden Verdrängereinheiten, wobei die Druckkurvenverläufe im Bereich ihrer jeweiligen signifikanten Verlaufsänderung abgebildet sind, die einen für den Zustand charakteristischen Betriebspunkt der jeweiligen Verdrängereinheit kennzeichnen;
- Fig. 5: einen im Bereich der signifikanten Verlaufsänderung vergrößerten und über der Drehzahl der Verdrängereinheit aufgetragenen Druckkurvenverlauf;
- Fig. 6: über dem Verschleißzustand der Verdrängereinheit aufgetragene Kurvenverläufe des Parameters *λ* der Verdrängereinheit in Abhängigkeit der Temperatur des die Verdrängereinheit durchströmenden Fluids; und
- Fig. 7 und 8: in jeweils einer Blockdarstellung den Ablauf des erfindungsgemäßen Verfahrens.

Die in Fig. 1 dargestellte Vorrichtung zum Ermitteln eines Zustandes, insbesondere eines Verschleißzustandes, einer Verdrängereinheit 8 weist gemäß einem ersten Ausführungsbeispiel einen Druckversorgungsanschluss P und eine mit einem Ende an den Druckversorgungsanschluss P angeschlossene Fluidleitung 12, 14 auf. Zudem sind zwei mit der Fluidleitung 12, 14 fluidisch verbundene Fluideinrichtungen 18 (in den Figuren ist nur eine dargestellt) und jeweils ein Drucksensor 20, 22, der in der Fluidleitung 12, 14 stromaufwärts vor jeder Fluideinrichtung 18 eine Systemgröße in Form des Fluiddrucks *p, p'* erfasst, sowie eine Auswerteeinrichtung 24 vorgesehen. Die Fluideinrichtungen 18 ermöglichen jeweils stromaufwärts von sich in der Fluidleitung 12, 14 einen Fluiddruckaufbau und die Auswerteeinrichtung 24 ist derart eingerichtet, dass diese in Abhängigkeit zumindest der einen Systemgröße *p, p'* den Zustand, insbesondere den Verschleißzustand, der Verdrängereinheit 8 ermittelt.

An den Druckversorgungsanschluss P, also das eine Ende der Fluidleitung 12, 14, ist mit ihrer Hochdruckseite die hydrostatische Verdrängereinheit 8 angeschlossen. Die Verdrängereinheit 8 ist als drehzahlgeregelte Pumpe 10, vorzugsweise als Konstantpumpe, ausgebildet, die mittels eines Elektromotors 26 antreibbar ist.

An dem anderen Ende der Fluidleitung 12, 14 ist ein Verbraucheranschluss A vorgesehen, an den eine in den Figuren nicht gezeigte Fluideinrichtung fluidisch angeschlossen ist. Diese Fluideinrichtung kann als eine mit einem Nenndruck *p_{Nenn}* betreibbare Verbraucheranordnung ausgebildet sein. Eine weitere Fluideinrichtung 18 ist in die Fluidleitung 12, 14 geschaltet und unterteilt die Fluidleitung 12, 14 in einen mit dem Druckversorgungsanschluss P fluidisch verbundenen Fluidleitungsteil 12 und einen mit dem Verbraucheranschluss A fluidisch verbundenen weiteren Fluidleitungsteil 14. Die weitere Fluideinrichtung 18 ist derart eingerichtet, dass diese eine Fluiddruckweitergabe von dem Druckversorgungsanschluss P zu dem Verbraucheranschluss A ab einer vorgebbaren Druckschwelle zulässt, die insbesondere in etwa dem Nenndruck *p_{Nenn}* der Verbraucheranordnung entspricht, und von dem Verbraucheranschluss A zu dem Druckversorgungsanschluss P permanent blockiert. Die weitere Fluideinrichtung 18 ist als, insbesondere federkraftbetätigtes, Rückschlagventil 28 ausgebildet, das in Richtung des Verbraucheranschlusses A öffnet.

Es ist eine Einrichtung 30 zum Ermitteln der Antriebsdrehzahl n der Pumpe 10 vorgesehen, die als Drehzahlsensor 32 zum Erfassen der Drehzahl *n* des Elektromotors 26 ausgebildet ist. Zudem ist ein Drucksensor 20 vorgesehen, der an den Fluidleitungsteil 12 angeschlossen ist und in dem Fluidleitungsteil 12 einen Fluiddruck *p* erfasst. Ebenfalls an den Fluidleitungsteil 12 angeschlossen sein kann ein Temperatursensor 34, der in dem Fluidleitungsteil 12 die Fluidtemperatur T erfassen kann. Zudem kann an den weiteren Fluidleitungsteil 14 ein Hydrospeicher 36 zum Ausgleichen von etwaigen Druckverlusten in dem weiteren Fluidleitungsteil 14 angeschlossen sein, beispielsweise aufgrund von Leckageströmen seitens der Verbraucheranordnung. Der Drehzahlsensor 32, der Drucksensor 20 und der Temperatursensor 34 sind elektrisch mit der Auswerteeinrichtung 24 verbunden. Die so erfasste Antriebsdrehzahl *n* der Pumpe 10, der Fluiddruck *p* und die Temperatur T stellen jeweils eine weitere Systemgröße dar, die in die Ermittlung des Zustandes mittels der Auswerteeinrichtung 24 miteinfließen.

Für ein zweites Ausführungsbeispiel der Vorrichtung gelten die voranstehenden Ausführungen zum ersten Ausführungsbeispiel entsprechend.

Zusätzlich ist bei dem zweiten Ausführungsbeispiel an den weiteren Fluidleitungsteil 14 ein weiterer Drucksensor 22 angeschlossen und erfasst in dem weiteren Fluidleitungsteil 14 einen weiteren Fluiddruck *p'*, der als weitere Systemgröße in die Ermittlung des Zustandes miteinfließt. Der weitere Drucksensor 22 ist elektrisch mit der Auswerteeinrichtung 24 verbunden. Der weitere Fluiddruck *p'* kann dem Nenndruck *p_{Nenn}* der Verbraucheranordnung entsprechen. Durch einen Druckverlust bei Durchströmen des Rückschlagventils 28 kommt es zu einer Druckdifferenz, so dass der Druck *p* um die Druckdifferenz größer ist als der Druck *p'.* Bei guter Auslegung des Rückschlagventils 28 ist die Druckdifferenz eher gering.

Im Folgenden wird das von der Auswerteeinrichtung 24 im Zeitbereich durchgeführte, erfindungsgemäße Verfahren näher erläutert:
Zum Ermitteln des Zustandes der Pumpe 10 wird ein charakteristischer Betriebspunkt der Pumpe 10 ermittelt, in dem der theoretische Volumenstrom *Qₜₕ* der Pumpe 10 ihren volumetrischen Verlusten *Q_{Leck}* entspricht, das heißt der volumetrische Wirkungsgrad *ηᵥₒₗ* der Pumpe 10 Null ist.

Zum Ermitteln dieses Betriebspunktes wird die Antriebsdrehzahl n der Pumpe 10 im Rahmen eines in Fig. 2 gezeigten Änderungsprozesses über eine Zeitspanne [s] von ca. Null bis zu einem vorgebbaren Drehzahlwert *n* [*min*⁻¹] gesteigert und wieder auf ca. Null reduziert. Die Drehzahl *n* kann dabei zumindest derart gesteigert werden, dass der auf der Hochdruckseite der Pumpe 10 herrschende Fluiddruck *p* zumindest den Nenndruck *p_{Nenn}* der Verbraucheranordnung erreicht. Die Antriebsdrehzahl *n* wird während des Änderungsprozesses mittels des Drehzahlsensors 32 erfasst und kann einen im Wesentlichen dreieckförmigen Verlauf *n_{V}* beschreiben, kann also prinzipiell eine ansteigende Rampe aufweisen, an die sich eine abfallende Rampe 41 anschließt. Gleichzeitig zu der dahingehend geänderten Antriebsdrehzahl *n* wird bei dem ersten Ausführungsbeispiel mittels des Drucksensors 20 in dem Fluidleitungsteil 12 ein in Fig. 3 gezeigter Fluiddruckverlauf *p_{V}* und mittels des Temperatursensors 34 die Temperatur T in dem Fluidleitungsteil 12 erfasst. Bei dem zweiten Ausführungsbeispiel wird zudem mittels des weiteren Drucksensors 22 der Fluiddruckverlauf *p'_{V}* oder *p_{Nenn,V}* in dem weiteren Fluidleitungsteil 14 erfasst. Der Abtastzeitraum AZ des jeweiligen Fluiddruckverlaufs während des Reduzierens der Antriebsdrehzahl *n* der Pumpe 10 kann wie in Fig. 3 gezeigt ca. 0,5 Sekunden oder wie in den Fig. nicht dargestellt beispielsweise 2,5 Sekunden betragen, wobei die Abtastrate in etwa 200 Hertz betragen kann. Gleiches kann für den Zeitraum des Steigerns der Antriebsdrehzahl n gelten.

Nach der Erfassung 38 (Fig. 7) der Systemgrößen *n, p, p', T* können die Werte jeder Systemgröße *n, p, p', T* einer Datenfilterung 40 unterzogen werden, beispielsweise kann ein Mittelwert der jeweiligen Systemgrößenwerte *n, p, p', T* aus den letzten erfassten Systemgrößenwerten *n, p, p', T* im Sinne eines gleitenden Durchschnittes gebildet werden.

Der in Fig. 3 gezeigte Fluiddruckverlauf *p_{V}* [bar] des Drucksensors 20, der über der Zeit [s] aufgetragen ist, ist im Wesentlichen trapezförmig ausgebildet, weißt also eine ansteigende und eine abfallende 42 Rampe auf, zwischen denen der Fluiddruckverlauf *p_{V}* einen im Wesentlichen konstanten Teil 44 aufweist und insbesondere dem Nenndruckverlauf *p_{Nenn,V}* der Verbraucheranordnung entspricht. Der Fluiddruckverlauf *p_{V}* beschreibt im Übergang von seinem im Wesentlichen konstant verlaufenden Teil 44 zu seiner ansteigenden oder abfallenden 42 Rampe eine signifikante Verlaufsänderung 46 in Form eines Abknickens, die den vorstehend genannten charakteristischen Betriebspunkt kennzeichnet.

Die signifikante Verlaufsänderung 46 ergibt sich daraus, dass jede beliebige Pumpe ab Unterschreiten einer bestimmten Antriebsdrehzahl *n*, nämlich der Antriebsdrehzahl *n_{DAD}* im genannten Betriebspunkt nicht mehr in der Lage ist den in Fluidflussrichtung hinter dem Rückschlagventil 28 herrschenden Fluiddruck *p'* oder Nenndruck *p_{Nenn}* der Verbraucheranordnung aufzubringen, so dass der Volumenstrom über das Rückschlagventil 28 bei Unterschreiten der bestimmten Antriebsdrehzahl *n* vollständig zum Erliegen kommt und das Rückschlagventil 28 schließt. Bei einer ausgehend von der bestimmten Drehzahl *n_{DAD}* weiter abfallenden Drehzahl *n* fällt auch der Fluiddruck *p* immer weiter ab, wobei der Fluiddruck *p'* oder *p_{Nenn}* aufgrund des in Richtung des Druckversorgungsanschlusses P schließenden Rückschlagventils 28 zumindest kurzfristig mittels des Hydrospeichers 36 aufrechterhalten werden kann.

In Fig. 4 sind oben ein Teil der abfallenden Rampe 41 der Drehzahl *n* [*min*⁻¹] sowie unten zumindest teilweise der im Wesentlichen konstante Teil 44 und die abfallende Rampe 42 des von der Drehzahl *n* abhängigen Fluiddrucks *p* [bar] mehrerer Pumpen 10 prinzipiell dargestellt, die sich hinsichtlich ihres Verschleißzustandes unterscheiden. Die Drehzahl *n* und der Fluiddruck *p* sind jeweils über der Zeit [s] aufgetragen. Die verschiedenen Verschleißzustände der Pumpen 10 sind in Fig. 4 daran zu erkennen, dass der Fluiddruck *p* der am stärksten verschlissenen Pumpe 10 bereits bei einer höheren Drehzahl *n* und der Fluiddruck *p* der am wenigsten verschlissenen Pumpe 10 bei einer in Relation dazu geringeren Drehzahl *n* abfällt, jeweils unter Ausbildung der signifikanten Verlaufsänderung 46 des Druckkurvenverlaufs *p_{V}.* Bei Erreichen der Drehzahl *n* gleich Null ist der von jeder Pumpe 10 abgegebene jeweilige Fluiddruck *p* ebenfalls Null, unabhängig von deren jeweiligem Verschleißzustand. Bei einer idealen Pumpe wäre der Druck noch vorhanden; selbstredend wäre der geförderte Volumenstrom gleich Null.

Der genannte Betriebspunkt wird in dem Fluiddruckverlauf *p_{V}* von der Auswerteeinrichtung 24 mittels eines Auswertealgorithmus 48 lokalisiert.

Bei dem ersten Ausführungsbeispiel der Vorrichtung wird mittels des Auswertealgorithmus 48, insbesondere durch Berechnung des Druckgradienten mittels (Rückwärts-)Differenzquotientenbildung, ein zeitlicher Änderungsverlauf ${\dot{p}}_{V} = \frac{{dp}_{V}}{dt}$ des Fluiddrucks des Drucksensors 20 erzeugt. Darauffolgend wird in dem Änderungsverlauf *ṗ_{V}* unter Durchführen eines Zwischenvergleichs 48 des Änderungsverlaufs *ṗ_{V}* mit entsprechenden Referenzwerten 49 in Form von Grenzwerten die signifikante Verlaufsänderung 46 des Druckkurvenverlaufs *p_{V}* lokalisiert.

Bei dem zweiten Ausführungsbeispiel der Vorrichtung wird die signifikante Verlaufsänderung 46 in dem Druckkurvenverlauf *p_{V}* [bar] gemäß Fig. 5 unter Durchführen eines Zwischenvergleichs 48 des Druckkurvenverlauf *p_{V}* mit Referenzwerten 49 in Form von Grenzwerten Δ*p_{RV,min},* Δ*p_{RV,max}* lokalisiert, zwischen denen die signifikante Verlaufsänderung 46 zu finden ist. In Fig. 5 ist der Druckkurvenverlauf *p_{V}* über der Drehzahl *n* [*min*⁻¹] aufgetragen. In die Berechnung der Grenzwerte Δ*p_{RV,min},* Δ*p_{RV,max}* fließt der mittels des weiteren Drucksensors 20 erfasste weitere Fluiddruck *p'* oder *p_{Nenn}* mit ein. In Fig. 5 ist der Fluiddruck *p_{DAD}* in der jeweiligen lokalisierten signifikanten Verlaufsänderung 26, also im Betriebspunkt, mit einem Kreuz gekennzeichnet.

Alternativ oder zusätzlich zu der Anwendung von Grenzwerten kann zur Auswertung des jeweiligen Kurvenverlaufs eine Mustererkennung eingesetzt werden. Die Mustererkennung kann im Rahmen von künstlicher Intelligenz, neuronaler Netze und/oder Machine Learning implementiert sein.

Wie vorstehend aufgezeigt, wird bei der dahingehenden Lokalisierung der signifikanten Verlaufsänderung 46 regelmäßig nicht nur ein Fluiddruckwert *p_{DAD}* ermittelt, sondern mehrere, die beispielsweise zwischen die Grenzwerte fallen. Daher können die mehreren ermittelten Fluiddruckwerte *p_{DAD}* einer weiteren Mittelwertbildung 50 unterzogen werden, um einen gemittelten Fluiddruckwert *p_{DAD}* im Betriebspunkt zu erhalten.

Nachdem anhand der signifikanten Verlaufsänderung 46 des Fluiddrucks *p* der Betriebspunkt ermittelt worden ist, wird entweder unter Durchführung eines Schlussvergleichs 60 zumindest eine Systemgröße *n_{DAD}, p_{DAD}, T_{DAD}* im Betriebspunkt jeweils direkt mit zumindest einer entsprechenden Referenz-Systemgröße verglichen und/oder unter Verwendung der erfassten Systemgrößen Drehzahl *n_{DAD}* und Fluiddruck *p_{DAD}* im Betriebspunkt sowie eines Pumpenparameters 56, gegebenenfalls in Form des geometrischen Fördervolumens *V_{g}* der Pumpe 10, eine Berechnung 62 zumindest eines Parameters, gegebenenfalls in Form des Parameters $λ = \frac{{n}_{DAD} ⋅ {V}_{g}}{{p}_{DAD}} \left[\frac{l}{min ⋅ bar}\right]$ der Pumpe 10, durchgeführt, der zumindest mit einem entsprechenden Referenz-Parameter 64 verglichen wird.

Weil der Leckagestrom *Q_{Leck}* der Pumpe 10 aufgrund der abnehmenden Viskosität der Hydraulikflüssigkeit bei zunehmender Temperatur T zunimmt, ist der Parameter $λ = \frac{{Q}_{Leck}}{Δ {p}_{p}}$ der Pumpe 10 temperaturabhängig. In Fig. 6 ist die dahingehende Temperaturabhängigkeit des Parameters *λ* der Pumpe 10 dargestellt, in dem ein erster bis dritter Parameter *λ* der Pumpe 10 bei einer ersten *T*₁ bzw. zweiten *T*₂ bzw. dritten *T*₃ Temperatur über dem Verschleißzustand der Pumpe aufgetragen ist. Dabei ist *T*₃, insbesondere gleich ca. 70°C, größer als *T*₂, insbesondere gleich ca. 50°C, größer als *T*₁, insbesondere gleich ca. 30°C. Der Verschleißzustand ist dabei entlang der x-Achse in verschiedene Zonen eingeteilt: Neu 88, Zone I (Grün), Zone II (Gelb), Zone III (Hellrot) und Zone IV (Dunkelrot), wobei der Verschleißzustand mit zunehmender Zonennummerierung zunimmt. Die farbliche Zuordnung der Zonen ist an eine Ampel angelehnt, die als Anzeige 54 des Verschleißzustandes für einen Benutzer dienen kann. Der Viskositätswert der Hydraulikflüssigkeit bei der Temperatur *T*₁ entspricht in etwa dem Zweifachen des Viskositätswertes der Hydraulikflüssigkeit bei der Temperatur *T*₂, der wiederum in etwa dem Zweifachen der Viskosität der Hydraulikflüssigkeit bei der Temperatur *T*₃ entspricht. Entsprechend werden der berechnete Parameter *λ* der Pumpe 10 und der entsprechende Referenz-Parameter *λ* unter Einbezug der gemessenen Fluidtemperatur T bei dem Schlussvergleich 60 miteinander verglichen.

Basierend auf dem Ergebnis des jeweiligen Schlussvergleiches 60 wird dann der Zustand der Pumpe 10 festgestellt, der von der Auswerteeinrichtung 24 über eine Zustandsausgabe 66 an eine Anzeige 54 weitergeleitet werden kann, die einem Benutzer den Zustand der Pumpe 10 anzeigt und die insbesondere als die vorstehend genannte Ampel ausgebildet sein kann.

Es kann zudem ein Zwischenspeicher 68 für erfasste Systemgrößen *n*, *p, p', T* und ein Speicher 70 für im Betriebspunkt vorliegende Systemgrößen *n_{DAD}, p_{DAD}, T_{DAD}* und/oder zumindest den einen von Systemgrößen abhängigen Parameter, insbesondere der Pumpe 10, vorgesehen sein. Auch kann unter Durchführen einer (Trend-)Analyse 72 basierend auf einer zeitlichen Analyse der Systemgrößen *n_{DAD}, p_{DAD}, T_{DAD}* im Betriebspunkt oder des von Systemgrößen abhängigen Parameters ein zukünftiger Verschleißzustand und/oder die Restlebensdauer 74 der Pumpe 10 geschätzt werden.

Die Pumpe 10, der Elektromotor 26, der über eine Welle die Pumpe 10 antreibt, und eine Leistungselektronik 78, wie beispielsweise ein Frequenzumrichter 80 oder ein Inverter, die den Elektromotor 26 ansteuert, sind Teil eines drehzahlvariablen elektro-hydraulischen Aggregates 76 (Fig. 8).

Des Weiteren ist eine Maschinensteuerung 82, beispielsweise zur Ansteuerung der Verbraucheranordnung, vorgesehen, wie beispielsweise eine Speicherprogrammierbare Steuerung oder ein (Haupt-)Steuergerät, die zumindest eine Sollgröße, wie beispielsweise eine Drehzahl, einen Volumenstrom, eine Position, einen Druck und/oder eine Geschwindigkeit etc. vorgibt. Die Maschinensteuerung kann entweder wie in Fig. 8 dargestellt mit der Leistungselektronik 78 oder wie in den Figuren nicht gezeigt mit der Auswerteeinrichtung 24 kommunizierend verbunden sein und übermittelt dorthin zumindest die Sollgröße.

Die Auswerteeinrichtung 24 fordert unter Durchführung einer Anfrage 84 bei der Leistungselektronik 78 die Durchführung des erfindungsgemäßen Verfahrens an, beispielsweise nach einer vorgebbaren Anzahl von Betriebsstunden der Verbraucheranordnung. Die Leistungselektronik 78 bestätigt darauffolgend unter Abgabe einer Bestätigung 86 die Anfrage 84 und leitet bei einem Vorliegen eines passenden Zustandes der Verbraucheranordnung das Verfahren durch einen entsprechenden Änderungsprozess, beispielsweise eine entsprechende Änderung der Antriebsdrehzahl *n* der Pumpe 10, ein. Ein passender Systemzustand liegt beispielsweise vor, wenn das System nicht unter Last betrieben wird und/oder demnächst heruntergefahren wird.

Zum Ermitteln des Zustandes der Verdrängereinheit 8 kann ebenso die Antriebsdrehzahl n der Verdrängereinheit 8 konstant vorgegeben werden, der von der Antriebsdrehzahl *n* abhängige Fluiddruck p erfasst werden und der erfasste Fluiddruck *p* oder ein von diesem abhängiger Parameter, insbesondere der Verdrängereinheit 8, mit zumindest einem entsprechenden Referenzwert verglichen werden.

## Patentansprüche

1. Vorrichtung zum Ermitteln eines Zustandes in Form eines Verschleißzustandes einer Verdrängereinheit (8), mit
- einer an eine Hochdruckseite der Verdrängereinheit (8) angeschlossenen Fluidleitung (12, 14),
- zumindest einer mit der Fluidleitung (12, 14) fluidisch verbundenen Fluideinrichtung (18), die stromaufwärts von sich in der Fluidleitung (12, 14) einen Fluiddruckaufbau ermöglicht,
- jeweils einem Drucksensor (20, 22), der in der Fluidleitung stromaufwärts vor der jeweiligen Fluideinrichtung (18) eine Systemgröße in Form des Fluiddrucks (*p, p*') erfasst,
- einer Auswerteeinrichtung (24), die derart eingerichtet ist, dass diese in Abhängigkeit zumindest der einen Systemgröße (*p, p'*) den Zustand der Verdrängereinheit (8) ermittelt,
- einer weiteren Fluideinrichtung (18), welche die Fluidleitung in einen mit der Verdrängereinheit (8) verbundenen Fluidleitungsteil (12) und einen weiteren Fluidleitungsteil (14) unterteilt und welche derart eingerichtet ist, dass diese eine Fluiddruckweitergabe von dem einen Fluidleitungsteil (12) in den weiteren Fluidleitungsteil (14), insbesondere ab einer vorgebbaren Druckschwelle, zulässt und in die entgegengesetzte Richtung blockiert, und
- einem Temperatursensor (34), der als eine weitere Systemgröße eine in die Ermittlung des Zustandes mit einfließende Temperatur (T) des durch die Verdrängereinheit (8) strömenden Fluids erfasst.

2. Vorrichtung nach Anspruch 1, **dadurch gekennzeichnet, dass** eine Fluideinrichtung als eine mit einem Nenndruck (*p_{Nenn}*) betreibbare Verbraucheranordnung ausgebildet ist.

3. Vorrichtung nach Anspruch 1 oder 2, **dadurch gekennzeichnet, dass** die weitere Fluideinrichtung (18) als Rückschlagventil (28) ausgebildet ist, das von der Verdrängereinheit (8) weg in Richtung eines Verbraucheranschlusses (A) öffnet.

4. Vorrichtung nach einem der vorstehenden Ansprüche, **dadurch gekennzeichnet, dass** zusätzlich zumindest eine der folgenden Komponenten vorgesehen ist:
- eine Einrichtung (30), die eine Drehzahl (*n*) der Verdrängereinheit (8) ermittelt, die als weitere Systemgröße in die Ermittlung des Zustandes mit einfließt; und
- ein an die weitere Fluidleitung (14) angeschlossener Hydrospeicher (36).

5. Verfahren zum Ermitteln eines Zustandes in Form eines Verschleißzustandes einer Verdrängereinheit (8) unter Verwendung einer Vorrichtung nach den vorstehenden Ansprüchen, mit folgenden Verfahrensschritten:
- Aufbauen eines Fluiddrucks (*p, p*') in einer Fluidleitung (12, 14) stromaufwärts vor zumindest einer mit der Fluidleitung fluidisch verbundenen Fluideinrichtung (18), wobei die Fluidleitung (12, 14) an eine Hochdruckseite der Verdrängereinheit (8) angeschlossen ist,
- Erfassen einer Systemgröße in Form des jeweiligen Fluiddrucks (*p*, *p'*) in der Fluidleitung (12, 14) stromaufwärts vor der jeweiligen Fluideinrichtung (18),
- Ermitteln des Zustandes der Verdrängereinheit (8) in Abhängigkeit zumindest der einen Systemgröße (*p, p'*)*,* und dass zum
- Ermitteln des Zustandes der Verdrängereinheit 8) zumindest ein für den Zustand charakteristischer Betriebspunkt der Verdrängereinheit (8) ermittelt wird, in dem der theoretische Volumenstrom (*Qₜₕ*) der Verdrängereinheit (8) ihren volumetrischen Verlusten (Q_{Leck}) entspricht.

6. Verfahren nach Anspruch 5, **dadurch gekennzeichnet, dass** der Zustand zudem in Abhängigkeit zumindest einer der folgenden weiteren Systemgrößen ermittelt wird:
- einer Drehzahl (n) der Verdrängereinheit (8); und
- einer Temperatur (T) des durch die Verdrängereinheit (8) strömenden Fluids.

7. Verfahren nach Anspruch 5 oder 6, **dadurch gekennzeichnet, dass** zum Ermitteln des Zustandes der Verdrängereinheit (8), zumindest die eine Systemgröße (*n, p, p', T*) mit zumindest einer entsprechenden Referenz-Systemgröße verglichen wird und/oder in Abhängigkeit zumindest der einen Systemgröße (*n, p, p', T*) ein Parameter (*λ*), insbesondere der Verdrängereinheit (8), ermittelt wird, der mit zumindest einem entsprechenden Referenz-Parameter verglichen wird, wobei basierend auf dem Ergebnis dieses jeweiligen Schlussvergleichs (60) der Zustand der Verdrängereinheit (8) festgestellt wird.

8. Verfahren nach einem der Ansprüche 5 bis 7, **dadurch gekennzeichnet, dass** zum Ermitteln des Betriebspunktes zumindest einer der folgenden Änderungsprozesse über eine Zeitspanne durchgeführt wird:
- die Drehzahl (*n*) der Verdrängereinheit (8) geändert wird; und
- ein Nenn- (*p_{Nenn}*) oder Lastdruck einer als Verbraucheranordnung ausgebildeten Fluideinrichtung geändert wird.

9. Verfahren nach einem der Ansprüche 5 bis 8, **dadurch gekennzeichnet, dass** während des Durchlaufens des jeweiligen Änderungsprozesses ein Kurvenverlauf (*p_{V}*) zumindest eines jeweiligen Fluiddrucks (*p, p*') oder ein davon abhängiger Kurvenverlauf (*ṗ_{V}*, Δ*p_{RV,V}*) zumindest teilweise ermittelt und unter dessen Verwendung eine signifikante Verlaufsänderung in diesem Kurvenverlauf (*p_{V}*) des Fluiddrucks (*p*, *p'*) lokalisiert wird, die den Betriebspunkt kennzeichnet.

10. Verfahren nach einem der Ansprüche 5 bis 9, **dadurch gekennzeichnet, dass** der von zumindest einem jeweiligen Fluiddruck (*p, p*') abhängige Kurvenverlauf (*ṗ_{V}*, Δ*p_{RV,V}*) die zeitliche Änderung (*ṗ_{V}*) zumindest eines jeweiligen Fluiddrucks (*p*, *p'*) oder die Druckdifferenz (Δ*p_{RV,V}*) zwischen einem weiteren Fluiddruck (*p'*), der mittels eines weiteren Drucksensors (22) in einem weiteren Fluidleitungsteil (12) erfasst wird, und einem Fluiddruck (*p*) beschreibt, der mittels eines Drucksensors (20) in einem Fluidleitungsteil (20) erfasst wird.

11. Verfahren nach einem der Ansprüche 5 bis 10, **dadurch gekennzeichnet, dass** zum Lokalisieren der signifikaten Verlaufsänderung der ermittelte Kurvenverlauf (*p_{V}, ṗ_{V},* Δ*p_{RV,V}*) zumindest teilweise unter Durchführen eines Zwischenvergleichs (48) mit zumindest einem entsprechenden Referenzwert verglichen wird.

12. Verfahren nach einem der Ansprüche 5 bis 11, **dadurch gekennzeichnet, dass** für den Schlussvergleich (60) die jeweilige in dem Betriebspunkt vorliegende Systemgröße (*n_{DAD}, p_{DAD}, T_{DAD}*) verwendet wird.

13. Verfahren nach einem der Ansprüche 5 bis 12, **dadurch gekennzeichnet, dass** zum Ermitteln des Zustandes der Verdrängereinheit (8) die Drehzahl (n) der Verdrängereinheit (8) konstant vorgegeben wird, der von der Drehzahl (n) abhängige jeweilige Fluiddruck (*p*, *p'*) ermittelt wird und der ermittelte jeweilige Fluiddruck (*p, p'*) oder ein von diesem abhängiger Parameter, insbesondere der Verdrängereinheit (8), mit zumindest einem entsprechenden Referenzwert verglichen wird.

## Claims

1. Apparatus for determining a condition in the form of a wear condition of a displacement unit (8), having
- a fluid line (12, 14) connected to a high-pressure side of the displacement unit (8),
- at least one fluid device (18) fluidically connected to the fluid line (12, 14), which enables a build-up of fluid pressure in the fluid line (12, 14) upstream of said fluid device,
- a pressure sensor (20, 22) in each case which acquires a system variable in the form of the fluid pressure (*p*, *p'*) in the fluid line upstream of the respective fluid device (18),
- an evaluation device (24), which is set up in such a manner that it determines the condition of the displacement unit (8) as a function of at least the one system variable (*p, p'*),
- a further fluid device (18), which divides the fluid line into a fluid line portion (12), which is connected to the displacement unit (8), and a further fluid line portion (14) and which fluid device is set up in such a manner that it permits a transfer of fluid pressure from the one fluid line portion (12) to the further fluid line portion (14), in particular above a predefinable pressure threshold, and blocks it in the opposite direction, and
- a temperature sensor (34), which detects a temperature (T) of the fluid flowing through the displacement unit (8), which temperature is included as a further system variable in the determination of the condition.

2. Apparatus according to claim 1, **characterised in that** a fluid device is configured as a consumer assembly which can be operated at a nominal pressure (*pₙₒₘ*).

3. Apparatus according to claim 1 or 2, **characterised in that** the further fluid device (18) is configured as a check valve (28) which opens away from the displacement unit (8) in the direction of a consumer port (A).

4. Apparatus according to one of the preceding claims, **characterised in that** at least one of the following components is additionally provided:
- a device (30), which determines the speed (*n*) of the displacement unit (8), which is included as a further system variable in the determination of the condition; and
- a hydraulic accumulator (36) connected to the further fluid line (14).

5. Method for determining a condition in the form of a wear condition of a displacement unit (8) using an apparatus according to the preceding claims, with the following method steps:
- building up a fluid pressure (*p, p'*) in a fluid line (12, 14) upstream of at least one fluid device (18) fluidically connected to the fluid line, wherein the fluid line (12, 14) is connected to a high-pressure side of the displacement unit (8),
- acquiring a system variable in the form of the respective fluid pressure (*p, p*') in the fluid line (12, 14) upstream of the respective fluid device (18),
- determining the condition of the displacement unit (8) as a function of at least the one system variable (*p, p*')*,* and that, for
- determining the condition of the displacement unit (8), at least one operating point of the displacement unit (8), which is characteristic for the condition, is determined in which the theoretical volume flow (*Qₜₕ*) of the displacement unit (8) corresponds to its volumetric losses (Qₗₑₐₖ)).

6. Method according to Claim 5, **characterised in that** the condition is additionally determined as a function of at least one of the following further system variables:
- a speed (*n*) of the displacement unit (8); and
- a temperature (T) of the fluid flowing through the displacement unit (8).

7. Method according to Claim 5 or 6, **characterised in that**, for determining the condition of the displacement unit (8), at least the one system variable (*n, p, p', T*) is compared with at least one corresponding reference system variable and/or a parameter (*λ*), in particular of the displacement unit (8), is determined as a function of at least the one system variable (*n, p, p', T*), which parameter is compared with at least one corresponding reference parameter, wherein the condition of the displacement unit (8) is defined based on the result of this respective final comparison (60).

8. Method according to one of Claims 5 to 7, **characterised in that**, for determining the operating point, at least one of the following change processes is carried out over a period of time:
- the speed (n) of the displacement unit (8) is changed; and
- a nominal (*pₙₒₘ*) or load pressure of a fluid device configured as a consumer assembly is changed.

9. Method according to one of Claims 5 to 8, **characterised in that**, while passing through the respective change process, a curve (*p_{V}*) of at least one respective fluid pressure (*p, p'*) or a curve (*ṗ_{V},* Δ*p_{RV,V}*) dependent thereon is at least partially determined and, using this curve, a significant profile change is localised in this curve (*p_{V}*) of the fluid pressure (*p, p*'), which profile change marks the operating point.

10. Method according to one of Claims 5 to 9, **characterised in that** the curve (*ṗ_{V}*, Δ*p_{RV,V}*) dependent on at least one respective fluid pressure (*p, p'*) describes the change over time (*ṗ_{V}*) of at least one respective fluid pressure (*p, p*') or the pressure difference (Δ*p_{RV,V}*) between a further fluid pressure (*p'*), which is detected by means of a further pressure sensor (22) in a further fluid line portion (12), and a fluid pressure (*p*), which is detected by means of a pressure sensor (20) in a fluid line portion (20).

11. Method according to one of claims 5 to 10, **characterised in that**, to localise the significant profile change, the curve (*ṗ_{V}, ṗ_{V},* Δ*p_{RV,V}*) determined is compared with at least one corresponding reference value at least partially by carrying out an interim comparison (48).

12. Method according to one of claims 5 to 11, **characterised in that** the respective system variable (*n_{DAD}*, *p_{DAD}, T_{DAD}*) present at the operating point is used for the final comparison (60).

13. Method according to one of claims 5 to 12, **characterised in that**, to determine the condition of the displacement unit (8), the speed (*n*) of the displacement unit (8) is specified as constant, the respective fluid pressure (*p, p'*) dependent on the speed (*n*) is determined and the respective fluid pressure (*p, p'*) determined or a parameter dependent thereon, particularly of the displacement unit (8), is compared with at least one corresponding reference value.

## Revendications

1. Installation de détermination d'un état sous la forme d'un état d'usure d'une unité (8) de refoulement, comprenant
- un conduit (12, 14) pour du fluide raccordé à un côté haute pression de l'unité (8) de refoulement,
- au moins un dispositif (18) fluidique, qui communique fluidiquement avec le conduit (12, 14) pour du fluide et qui permet l'établissement en amont de lui d'une pression de fluide dans le conduit (12, 14) pour du fluide,
- respectivement un capteur (20, 22) de pression, qui relève, dans le conduit pour du fluide en amont du dispositif (18) fluidique respectif, une grandeur de système sous la forme de la pression (*p*, *p'*) du fluide,
- un dispositif (24) d'évaluation, qui est agencé de manière à ce que celui-ci détermine l'état de l'unité (8) de refoulement, en fonction d'au moins la une grandeur (*p*, *p'*) de système,
- un autre dispositif (18) fluidique, qui subdivise le conduit pour du fluide en une partie (12) de conduit pour du fluide communiquant avec l'unité (8) de refoulement et en une autre partie (14) du conduit pour du fluide et qui est agencé en ce qu'il autorise, en particulier à partir d'un seuil de pression pouvant être donné à l'avance, un acheminement de la pression du fluide de la une partie (12) de conduit pour du fluide à l'autre partie (14) de conduit pour du fluide et le bloque dans le sens contraire, et
- une sonde (34) de température, qui relève, comme autre grandeur de système, une température (T), entrant dans la détermination de l'état du fluide passant dans l'unité (8) de refoulement.

2. Installation suivant la revendication 1, **caractérisée en ce qu'**un dispositif fluidique est constitué sous la forme d'un agencement de consommateur pouvant fonctionner à une pression (*p_{Nenn}*) nominale.

3. Installation suivant la revendication 1 ou 2, **caractérisée en ce que** l'autre dispositif (18) fluidique est constitué sous la forme d'un clapet (28) antiretour, qui s'ouvre loin de l'unité (8) de refoulement en direction d'un raccord (A) de consommateur.

4. Installation suivant l'une des revendications précédentes, **caractérisée en ce qu'**il est prévu supplémentairement au moins l'un des composants suivants :
- un dispositif (30), qui détermine une vitesse (n) de refoulement de l'unité (8) de refoulement, qui entre comme autre grandeur de système dans la détermination de l'état ; et
- un accumulateur (36) hydraulique raccordé à l'autre conduit (14) pour du fluide.

5. Procédé de détermination d'un état sous la forme d'un état d'usure d'une unité (8) de refoulement en utilisant une installation suivant les revendications précédentes, comprenant les stades de procédé suivants :
- établissement d'une pression (*p*, *p'*) de fluide dans un conduit (12, 14) pour du fluide en amont d'au moins un dispositif (18) fluidique communiquant fluidiquement avec le conduit pour du fluide, dans lequel le conduit (12, 14) fluidique est raccordé à un côté haute pression de l'unité (8) de refoulement,
- relevé d'une grandeur de système sous la forme de la pression (*p*, *p'*) du fluide respective dans le conduit (12, 14) pour du fluide en amont du dispositif (18) fluidique respectif,
- détermination de l'état de l'unité (8) de refoulement en fonction de la au moins une grandeur (*p*, *p'*) de système, et en ce que
- pour la détermination de l'état de l'unité (8) de refoulement on détermine au moins un point de fonctionnement de l'unité (8) de refoulement caractéristique de l'état où le courant (*Qₜₕ*) théorique en volume de l'unité (8) de refoulement correspond à ses pertes (*Q_{Leck}*) volumétriques.

6. Procédé suivant la revendication 5, **caractérisé en ce que** l'on détermine l'état en outre en fonction de l'une des autres grandeurs de système suivantes :
- une vitesse (*n*) de rotation de l'unité (8) de refoulement ; et
- une température (T) du fluide passant dans l'unité (8) de refoulement.

7. Procédé suivant la revendication 5 ou 6, **caractérisé en ce que**, pour la détermination de l'état de l'unité (8) de refoulement, on compare la une grandeur (*n, p, p', T*) du système à au moins une grandeur de système de référence correspondante et/ou on détermine, en fonction de la au moins une grandeur (*n, p, p', T*) de système, un paramètre (*λ*), en particulier de l'unité (8) de refoulement, que l'on compare à au moins un paramètre de référence correspondant, dans lequel, sur la base du résultat de cette comparaison (60) finale respective, on constate l'état de l'unité (8) de refoulement.

8. Procédé suivant l'une des revendications 5 à 7, **caractérisé en ce que**, pour la détermination du point de fonctionnement, on effectue au moins l'une des modifications suivantes pendant un laps de temps :
- on modifie la vitesse (n) de rotation de l'unité (8) de refoulement, et
- on modifie une pression nominale (*p_{Nenn}*) ou de charge d'un dispositif fluidique constitué en agencement de consommateur.

9. Procédé suivant l'une des revendications 5 à 8, **caractérisé en ce que**, pendant que s'effectue l'opération respective de modification, on détermine au moins en partie une courbe (*p_{V}*) d'au moins une pression (*p*, *p'*) respective du fluide ou une courbe (*ṗ_{V}, Δp_{RV,V}*), qui en dépend et, en l'utilisant, on localise une modification significative de cette courbe (*p_{V}*) de la pression (*p*, *p'*) du fluide, qui caractérise le point de fonctionnement.

10. Procédé suivant l'une des revendications 5 à 9, **caractérisé en ce que** la courbe (*ṗ_{V}, Δp_{RV,V}*), qui dépend d'au moins une pression (*p*, *p'*) du fluide respective, décrit la variation (*p_{V}*) en fonction du temps d'au moins une pression (*p*, *p'*) de fluide respective ou la différence (*Δp_{RV,V}*) de pression entre une autre pression (*p'*) du fluide, qui est relevée au moyen d'un autre capteur (22) de pression dans une autre partie (12) du conduit pour du fluide, et une pression (*p*) du fluide, qui est relevée au moyen d'un capteur (20) de pression dans une partie (20) du conduit pour du fluide.

11. Procédé suivant l'une des revendications 5 à 10, **caractérisé en ce que**, pour la localisation de la modification significative de la courbe, on compare la courbe (*p_{V}*, *ṗ_{V}, Δp_{RV,V}*) déterminée au moins en partie en effectuant une comparaison (48) à au moins une valeur de référence correspondante.

12. Procédé suivant l'une des revendications 5 à 11, **caractérisée en ce que**, pour la comparaison (60) finale, on utilise la grandeur (*n_{DAD}, p_{DAD}, T_{DAD}*) de système présente respective au point de fonctionnement.

13. Procédé suivant l'une des revendications 5 à 12, **caractérisé en ce que**, pour la détermination de l'état de l'unité (8) de refoulement, on prescrit à la vitesse (*n*) de rotation de l'unité (8) refoulement constante que l'on détermine par la pression (*p*, *p'*) du fluide respective, qui dépend de la vitesse (*n*) de rotation, et on compare la pression (*p*, *p'*) du fluide déterminée ou un paramètre, qui en dépend, en particulier de l'unité (8) de refoulement, à au moins une valeur de référence correspondante.
